# EUROPÄISCHE PATENTSCHRIFT

(11) **EP 0 059 890 B1**
(45) Veröffentlichungstag und Bekanntmachung des Hinweises auf die Patenterteilung: **07.11.1984**
(21) Anmeldenummer: 82101445.3
(22) Anmeldetag: 25.02.1982
(51) Int. Cl.: H01H 83/14

(54) **Schutzschalter mit von aussen zugänglichem Summenstromwandler**
Protective switch with differential transformer accessible from the exterior
Disjoncteur de protection avec transformateur différentiel accessible de l'extérieur

(30) Priorität: 05.03.1981 DE 3108393
(43) Veröffentlichungstag der Anmeldung: 15.09.1982
(73) Patentinhaber: SIEMENS AKTIENGESELLSCHAFT, 80333 München (DE)
(72) Erfinder: Mentel, Fritz, D-8403 Bad Abbach (DE); Baldauf, Josef, D-8411 Hainsacker (DE)

## Beschreibung

Die Erfindung bezieht sich auf einen Schutzschalter, der einen von außen zugänglichen, im Gehäuse des Schalters untergebrachten Summenstromwandler zum Durchführen der zu überwachenden Leitungen, sowie Anschlußklemmen am Gehäuse aufweist, die mit weiteren schutzgebenden Bauelementen, insbesondere denen eines Leitungsschutzschalters, verbunden sind.

Bei einem derartigen bekannten Schutzschalter (DE-B-2 737 618) ist der Summenstromwandler auf die ankommenden oder abgehenden freien Enden von Querverbindungsleitungen zwischen Anschlußklemmen aufgesteckt oder er ist auf eine Metallbrücke aufgesetzt. Die freien Enden einer solchen Metallhücke bilden dann die Verbindung der zuvor genannten Querverbindungsleitungen. Damit ist beabsichtigt, den Anschluß des Summenstromwandlers der Fehlerstromauslöseeinheit in der Leitungsführung einfach und leicht montierbar auszuführen. Solche leicht lösbaren Verbindungen sollen auch Reparaturen leichter ermöglichen.

Bei den bekannten Schutzschaltern mit von außen zugänglichem Summenstromwandler muß der Installateur auf die Windungsrichtung und darauf achten, daß die Anschlußdrähte exakt durchgeführt werden. Eine reguläre Leitungsführung, wie sie bei der Konstruktion werkseitig zugrunde gelegt wurde, ist nämlich für eine ausreichende Schutzfunktion Voraussetzung. Wenn eine solche Montage vom Laien durchgeführt wird, ist mit Fehlern zu rechnen, so daß die Schutzfunktion des Gerätes ausfallen kann.

Der Erfindung liegt die Aufgabe zugrunde, einen Schutzschalter der eingangs geschilderten Art so weiterzuentwickeln, daß die Leitungen zwangsläufig richtig eingeführt werden.

Die Lösung der geschilderten Aufgabe erfolgt dadurch, daß der Summenstromwandler im Gehäuse in Einführungsrichtung der Leitungen unmittelbar vor den Anschlußklemmen, angeordnet ist, derart daß deren Leitungseinführungsöffnung nur durch eine Öffnung im Summenstromwandler zugänglich ist.

Wenn bei einem solchen Schutzschalter Leitungen an den Anschlußklemmen angeschlossen werden, ist zugleich sichergestellt, daß sie in der vorgesehenen Weise durch den Summenstromwandler hinsichtlich ihrer Richtung und bezüglich der geometrischen Lage angeschlossen werden. Dennoch bleibt der generelle Vorteil der von außen zugänglichen Summenstromwandler bestehen, daß nämlich kombinierte Leitungsschutzschalter und Fehlerstromschutzschalter besonders einfach aufgebaut werden können.

Ein besonders einfacher und leicht herzustellender Aufbau besteht darin, daß die Öffnung des Summenstromwandlers sich trichterförmig zur Leitungseinführungsöffnung der Anschlußklemmen verjüngt.

Die Erfindung soll anhand von in der Zeichnung grob schematisch wiedergegebenen Ausführungsbeispielen näher erläutert werden :

In Figur 1 ist ein kombinierter Fehlerstromschutzschalter und Leitungsschutzschalter nach Art von aneinandergefügten Einzelschaltern dargestellt, bei dem im Bereich des Summenstromwandlers eine Anschlußklemme im Schnitt wiedergegeben ist.

In Figur 2 ist ein kombinierter Fehlerstrom und Leitungsschutzschalter etwas anderer Art in Aufsicht und teilweise geschnitten dargestellt. Dieser Schutzschalter weist vier Anschlußklemmen auf.

Der Schutzschalter 1 nach Fig. 1 kann mit zwei Anschlußklemmen 2 oder auch mit mehreren Anschlußklemmen bestückt sein. Im Gehäuse 5 ist unmittelbar vor den Anschlußklemmen 2 der Summenstromwandler 3 angeordnet. Eine Leitung 6 kann zu der Leitungseinführungsöffnung 7 einer Anschlußklemme 2 nur durch eine Öffnung 4 im Summenstromwandler 3 eingeführt werden. Die Leitungseinführungsöffnung 7 ist also nur durch die zentrale Öffnung 4 im Summenstromwandler 3 zugänglich. Mit anderen Worten : Leitungen 6 können durch den Summenstromwandler 3 nur auf eine Weise eingeführt werden. Es ist daher auch nicht möglich, Leitungen mehrfach um den Summenstromwandler herumzulegen.

Das Anschließen von Leitungen wird weiter erleichtert, wenn die Öffnung 4 des Summenstromwandlers 3 sich trichterförmig zur Leitungseinführungsöffnung 7 der Anschlußklemmen 2 verjüngt. Insbesondere kann man die Öffnung 4 für die Leitungsdurchführung an die zum Anschließen vorgesehenen Leitungsquerschnitte in ihrer Abmessung anpassen, wobei noch ausreichend Spiel verbleiben kann, um die Leitungen leicht anschließen zu können. Dadurch wird dann die geometrische Lage der Leiter besonders klar fesgelegt.

In Fig. 2 ist ein kombinierter Fehlerstromschutzschalter in Kompaktbauweise wiedergegeben, der im Ausführungsbeispiel mit Leitungsdurchführungen für vier Leitungen 6 versehen ist. Dies kann auch eine einzige oval ausgebildete zentrale Öffnung sein. Auf der gegenüberliegenden Seite des Schutzschalters sind weitere Anschlußklemmen in der üblichen Art angeordnet, um die zum geschützten Verbraucher führenden Leitungen anzuschließen.

## Patentansprüche

1. Schutzschalter (1), der einen von außen zugänglichen, im Gehäuse (5) des Schalters (1) untergebrachten Summenstromwandler (3) zum Durchführen der zu überwachenden Leitungen (6), sowie Anschlußklemmen (2) am Gehäuse (5) aufweist, die mit weiteren schutzgebenden Bauelementen, insbesondere denen eines Leitungsschutzschalters, verbunden sind, dadurch gekennzeichnet, daß der Summenstromwandler (3) im Gehäuse (5) in Einführungsrichtung der Leitungen unmittelbar vor den Anschlußklemmen (2) angeordnet ist, derart daß deren Leitungseinführungsöffnung (7) nur durch eine Öffnung (4) im Summenstromwandler zugänglich ist.

2. Summenstromwandler nach Anspruch 1, dadurch gekennzeichnet, daß die Öffnung (4) des Summenstromwandlers (3) sich trichterförmig zur Leitungseinführungsöffnung (7) der Anschlußklemmen (2) verjüngt.

## Claims

1. Circuit breaker (1) which has a totalising current transformer (3) accessible from the outside and fitted in the housing (5) of the switch (1), for passing through the lines (6) to be monitored, and terminals (2) on the housing (5), which are connected to further protective components, in particular those of a line circuit breaker, characterised in that the totalising current transformer (3) in the housing (5) is arranged in the introduction direction of the lines directly in front of the terminals (2), in such a way that their line introduction aperture (7) is accessible only through an aperture (4) in the totalising current transformer.

2. Totalising current transformer according to claim 1, characterised in that the aperture (4) of the totalising current transformer (3) tapers like a funnel towards the line introduction aperture (7) of the terminals (2).

## Revendications

1. Disjoncteur (1), qui comporte un transformateur de sommation (3) qui est accessible de l'extérieur, est logé dans le boîtier (5) du disjoncteur (1) et permet le passage des conducteurs (6) à contrôler, ainsi que des bornes de raccordement (2) situées sur le boîtier (5) et qui sont reliées à d'autres composants fournissant une protection, notamment aux composants d'un disjoncteur de puissance, caractérisé par le fait que le transformateur de sommation (3), est disposé dans le boîtier (5) directement en amont des bornes de raccordement (2) suivant la direction de pénétration des conducteurs, de telle manière que l'ouverture (7) d'introduction des conducteurs n'est accessible que par une ouverture (4) située dans le transformateur de sommation.

2. Disjoncteur suivant la revendication 1, caractérisé en ce que l'ouverture (4) du transformateur de sommation (3) se rétrécit avec une forme conique en direction de l'ouverture (7) des bornes de raccordement (2), qui sert à la pénétration des conducteurs.
